# EUROPÄISCHE PATENTSCHRIFT

(11) **EP 2 316 589 B1**
(45) Veröffentlichungstag und Bekanntmachung des Hinweises auf die Patenterteilung: **19.09.2012**
(21) Anmeldenummer: 10013879.1
(22) Anmeldetag: 22.10.2010
(51) Int. Cl.: B21H 1/22

(54) **Verfahren und Walzmaschine zum Reckwalzen eines Werkstücks**
Device and milling machine for forge rolling a workpiece
Procédé et presse destinés au laminage de forgeage d'une pièce usinée

(30) Priorität: 29.10.2009 DE 102009051152
(43) Veröffentlichungstag der Anmeldung: 04.05.2011
(73) Patentinhaber: SMS Meer GmbH, 41069 Mönchengladbach (DE)
(72) Erfinder: Kreisl, Joachim, 51373 Leverkusen (DE)
(74) Vertreter: Grosse, Wolf-Dietrich Rüdiger

(56) Entgegenhaltungen:
- DE-A1-102004 016 193
- DE-B- 1 269 087
- US-A- 1 536 777
- US-A- 3 240 041

## Beschreibung

Die Erfindung betrifft ein Verfahren und eine Walzmaschine zum Vorformen eines blockförmigen, runden, ovalen oder vierkantförmigen metallischen Werkstücks als Ausgangsmaterial durch Walzen in einer Reckwalzmaschine mit den in den unabhängigen Ansprüchen angegebenen Merkmalen.

Ein Reckwalz-Verfahren dieser Art wird in der DE 10 2004 016 193 A1 als zum Stand der Technik zählend offenbart. Mit diesem Verfahren wird ein Werkstück durch Walzen umgeformt, wobei das Werkstück zwischen mindestens zwei rotierende, mit Werkzeugen bestückte Walzen geführt wird. Die Walzen weisen dabei über ihren Umfang ein veränderliches Profil auf, so dass dem Werkstück eine diesem Profil entsprechende Form verliehen wird, die sich in Walzrichtung ändert. Zu diesem Zweck sind bei dieser Art von Walzen bzw. Walzenpaaren in axialer Anordnung auf zwei Wellen mehrere Walzsegmente angeordnet, deren jeweilige Profilgebung die Umformung des Werkstücks bewirkt, wobei üblicherweise zwei bis vier Walzstiche pro Werkstück erforderlich sind, um die gewünschte Endkontur des Werkstücks zu erzeugen.

Das Verfahren läuft in mehreren Schritten wir folgt ab:
a) Durchführung eines ersten Walzstichs, bei dem das Werkstück bis zu einem ersten Umformgrad verformt wird und bei dem die Walzen in eine erste Drehrichtung drehen, wobei das Werkstück in einer ersten Walzrichtung zwischen den Walzen hindurchgeführt wird;
b) Durchführung eines zweiten Walzstichs, bei dem nach Umsteuern der Drehrichtung der Walzen das Werkstück erneut gewalzt und bis zu einem zweiten Umformgrad verformt wird, wobei die Walzen in der der ersten Drehrichtung entgegengesetzten Drehrichtung drehen und wobei das Werkstück entgegen der ersten Walzrichtung in reversierender Walzrichtung zwischen den Walzen hindurchgeführt wird;
c) gegebenenfalls Wiederholung des Schritts a) als dritten Walzstich mit gegenüber dem Schritt b) entgegengesetzter Drehrichtung und Hindurchführung des Werkstückes durch die Walzen in erster Walzrichtung (W);
d) gegebenenfalls Wiederholung des Schritts b) als weiteren Walzstich mit gegenüber dem Schritt c) entgegengesetzter Drehrichtung und Hindurchführen des Werkstückes durch die Walzen in reversierender Walzrichtung;
e) gegebenenfalls Wiederholung der Schritte c) und d) als Folge-Walzstiche.

Die umzuformenden Rohlinge werden nacheinander den einzelnen Walzmatrizenpaaren zugeführt. Dieses bedingt, dass nach Durchführen des ersten Umformschrittes - also nach dem ersten Stich - die Rohlinge aufgenommen, um die rotierenden Reckwalzen herumgebracht und dem Walzmatrizenpaar zugeführt werden müssen. Dies wiederholt sich entsprechend der Anzahl der durchzuführenden Reckwalzschritte.

Bei Reckwalzanlagen, deren Reckwalzen bidirektional angetrieben sind, wird ein Rohling nach Durchführen eines ersten Umformschrittes versetzt, um beim nächsten Walzakt bei umgekehrtem Antrieb der Reckwalzen dem benachbarten Walzmatrizenpaar zum Durchführen des zweiten Umformschrittes zugeführt zu werden. Hierbei hält ein Roboter das Werkstück bzw. den Rohling an einem Ende eingespannt und führt das Werkstück zwischen den Walzen hindurch. Dieses Hindurchfahren des Werkstücks begrenzt den aktiven Walzumfangswinkel. Die Taktzeit ist daher abhängig von der Leistung des Roboters.

Diese vorbekannte Lösung kann zwar eine gute Qualität beim Reckwalzen erzeugen. Nachteilig ist aber, dass in der Regel im endseitigen Bereich des Walzguts ein Schopfende vorgesehen werden muss, nämlich ein Abschnitt, der zum Greifen des Werkstücks durch den Roboterarm benötigt wird. Dies schlägt sich negativ im benötigten Gewichtseinsatz des Rohlings nieder. Durch das Hindurchführen des Walzguts zwischen den Walzen mittels des Roboterarms ist zudem mitunter der nutzbare Umfangswinkel der Walzen begrenzt.

Durch die vorgenannte DE 10 2004 016 193 A1 ist es bekannt geworden, dass die Reckwalzanlage deshalb zumindest zwei in Fertigungsrichtung hintereinander vorgesehene Walzgerüste mit jeweils zwei zumindest eine Walzmatrize tragenden Reckwalzen aufweist. Es soll ein erster Walzstich im ersten Walzgerüst und ein nachfolgender Walzstich im zweiten Walzgerüst durchgeführt werden. Da eine der Anzahl der durchzuführenden Reckschritte bzw. Walzstiche entsprechende Anzahl an Walzgerüsten benötigt wird, setzt das einen hohen Anlagenaufwand voraus.

Der Erfindung liegt die Aufgabe zugrunde, ein Verfahren anzugeben und ein entsprechendes Walzwerk vorzuschlagen, mit dem es bei Verwendung lediglich eines Walzgerüstes möglich ist, die Bearbeitungszeit des Werkstücks zu reduzieren und so die Wirtschaftlichkeit des Verfahrens zu erhöhen. Desweiteren soll ein optimierter Gewichtseinsatz des Rohlings erreicht werden, indem auf ein Schopfende verzichtet werden kann, d. h. es soll Walzmaterial eingespart werden können. Schließlich soll die Walzenkonstruktion unabhängig vom Roboter werden, d. h. der Umfangswinkel des Werkzeugs soll optimal für das Reckwalzen genutzt werden können.

Diese Aufgabe wird mit einem Verfahren erfindungsgemäß dadurch gelöst, dass in einem einlaufseitigen Bereich der Reckwalzmaschine ein erster Roboter mit einem ersten Greifelement zum Greifen eines axialen, hinteren Endes des Werkstücks angeordnet ist, wobei das sowohl in der Walzrichtung als auch in der reversieren-den Walzrichtung zu bewegende erste Greifelement durch den ersten Roboter in der ersten Walzrichtung bewegt wird, wobei das gegriffene Werkstück mit seinem vorderen Ende bis zum Erreichen des Walzeneingriffs zwischen die Walzen des Walzenpaares eingeführt wird, und dass in einem auslaufseitigen Bereich der Reckwalzmaschine ein zweiter Roboter mit einem zweiten Greifelement zum Greifen des axialen, vorderen Endes des Werkstücks nach dessen Freigabe durch den ersten Roboter angeordnet ist, wobei das sowohl in der Walzrichtung als auch In der reversierenden Walzrichtung zu bewegende zweite Greifelement durch den zweiten Roboter in der reversierenden Walzrichtung bewegt wird, wobei das an seinem axialen, vorderen Ende gegriffene Werkstück nunmehr mit seinem voreilenden hinteren Ende bis zum Erreichen des Walzeneingriffs zwischen die Walzen des Walzenpaares eingeführt wird. Die Greifelemente werden dabei so verfahren, dass sie nicht in den Bereich zwischen den Walzen gelangen.

Das Walzwerk zum Reckwalzen eines Werkstücks, Insbesondere zum Durchführen des Verfahrens, zeichnet sich erfindungsgemäß dadurch aus, dass im einlaufseitigen Bereich und Im auslaufseitigen Bereich je ein Roboter mit je einem Greifelement zum Greifen eines axialen Endes des Werkstücks vorgesehen ist, wobei das jeweilige Greifelement. sowohl in Walzrichtung als auch in reversierender Walz- richtung translatorisch bewegt werden kann.

Eine Ausgestaltung der Erfindung sieht vor, dass belde Walzen über einen Getriebezug mit einem gemeinsamen Antriebselement in Verbindung stehen, das zum Antrieb des Walzenpaares in beide Drehrichtungen geeignet ist.

Das Antriebselement ist bevorzugt ein drehwinkelregelbarer Elektromotor. Hierbei kommt beispielsweise ein Servomotor zum Einsatz.

Die Roboteraufnahmen an der Ein- und Ausgabeseite der Walzen können so gestaltet sein, dass die verschiedenartigsten Rohling- bzw. Werkstückenden gegriffen werden können. Die Roboter fahren mit ihren Greifarmen erfindungsgemäß nicht mehr durch den Walzeneingriff hindurch.

In vorteilhafter Weise wird durch den Erfindungsvorschlag die Ausstoßleistung des Reckwalzwerks erhöht. Es kann im Vergleich mit der vorbekannten Vorgehensweise eine erhöhte Stückzahl an Walzteilen pro Zeit ausgebracht werden. Demgemäß kann die Taktzahl, d. h. die Ausbringleistung erhöht werden.

Die Durchfahrt (Zurückfahrt) des Werkstücks nach einem Walzstich zurück auf die Einlaufseite des Reckwalzwerks kann damit entfallen, wodurch die entsprechende Zeit für das Zurückfahren eingespart wird. Stattdessen erfolgt der nächste Walzstich bei reversierendem Walzbetrieb.

Weiterhin ist es möglich, Material des Walz-Rohlings einzusparen. Denn es fällt kein Schopfende mehr an, weil die Einspannenden des Rohlings bzw. Werkstücks nach dem Freigeben durch den jeweiligen Roboter ebenfalls gewalzt werden können.

Die Walzenkonstruktion ist zudem weitgehend unabhängig vom Roboter, d. h. der Umfangs- bzw. Umschlingungswinkel der aus mit profilierten Walzsegmenten bestückten Wellen bestehenden Walzen kann verbessert genutzt werden.

Damit ergibt sich sowohl eine Zeitersparnis als auch eine Entlastung der Roboter. Der Rohlingsgewichtseinsatz ist optimiert. Demgemäß ist die Produktivität des Reckwalzprozesses erhöht und es kann eine Materialersparnis erzielt werden.

Das Walzwerkzeug kann bis zu 360° seines Umfangs genutzt werden, woraus sich auch in vorteilhafter Weise geringere Achsabstände der Walzen ergeben.

In der Zeichnung ist ein Ausführungsbeispiel der Erfindung dargestellt. Es zeigen:
- Fig. 1: schematisch ein Walzgut in verschiedenen Verfahrensstadien, das durch Reckwalzen bearbeitet wurde;
- Fig. 2: schematisch die Seitenansicht eines Reckwalzwerks während eines ersten, frühen Verfahrensstadiums;
- Fig. 3: schematisch die Seitenansicht des Reckwalzwerks während eines zweiten, späteren Verfahrensstadiums; und
- Fig. 4: schematisch die Seitenansicht des Reckwalzwerks während eines drit- ten, noch späteren Verfahrensstadiums.

In Fig. 1 ist angedeutet, wie aus einem blockförmigen Rohteil 1' durch mehrere Walzstiche allmählich das reckgewalzte Fertigteil 1" entsteht. Dies erfolgt, indem das Werkstück 1 zwischen zwei Walzen 2, 3 - s. Figuren 2 bis 4 - in mehreren Walzstichen 2.1 - 3.1 bis 2.3 - 3.3; 2.n - 3.n und reversierender Betriebsweise der Walzen 2, 3 hindurch geführt und gewalzt wird. Die Walzen 2, 3 haben dabei um den Umfang U herum eine solche von Walzsegmenten vorgegebene Profilierung, dass dem Werkstück über seine axiale Erstreckung ein Profil verliehen werden kann, wie es in Fig. 1 beispielhaft zu sehen ist. Von den Walzsegmenten bzw. Werkzeugen sind mindestens zwei axial nebeneinander auf den Tragwellen der Walzen 2, 3 angeordnet.

Wie in Fig. 2 dargestellt, beginnt der Reckwalzprozess damit, dass das Rohteil 1' vom Greifelement 6 eines ersten Roboters 5 gegriffen wird, Der Roboter 5 führt sein Greifelement 6 und damit das gegriffene bzw. gespannte Werkstück 1' translatorisch in die über dem Werkstück 1' angegebene Richtung des Pfeils, d. h. in Walzrichtung W in den einlaufseitigen Bereich 4 des Reckwalzwerks. Die beiden Walzen 2, 3 sind so entsprechend zugestellt, dass das Werkstück 1 nach dem Einführen zwischen die Walzen durch den ersten Roboter 5 und das Greifen des Werkstücks 1 durch die Walzen einem ersten Walzstich 2.1 - 3.1 unterzogen wird. Die Walzen 2, 3 drehen dabei in eine erste Drehrichtung D₁.

Die Betriebsphase nach der Durchführung des ersten Walzstichs ist in Fig. 3 skizziert. Das Werkstück 1 wurde im auslaufseitigen Bereich 7 des Reckwalzwerks von dem Greifelement 9 eines zweiten Roboters 8 gegriffen und aus dem Walzeingriff in Walzrichtung W aufgefangen bzw. übernommen.

Der erste Roboter 5 hat mit seinem Greifelement 6 beim Erreichen des Walzeingriffs der Walzen 2, 3 das Werkstück 1 losgelassen; es wurde zu diesem Zeitpunkt an seinem anderen axialen Ende vom Greifelement 9 des zweiten Roboters 8 gegriffen.

Zu erkennen ist dabei, dass keiner der beiden Roboter 5, 8 mit seinen Greifelementen 6, 9 in den Walzeingriff gerät; die Roboter bleiben vielmehr mit ihren Greifelementen außerhalb des Walzeingriffs. Bei herkömmlichen Reckwalzverfahren fährt der Roboterarm hingegen mit dem Werkstück durch den Walzeingriff hindurch.

Wesentlich ist nun - und das ist in Fig. 3 gezeigt -, dass es zu keinem walzfreien Rückhub kommt, um den nächsten Walzstich 2.2 - 3.2 auszuführen. Vielmehr ist vorgesehen, dass der Reckwalzprozess nunmehr reversiert wird, d. h. das Werkstück 1 wird nach dem ersten Walzstich 2.1 - 3.1 vom zweiten Roboter 8 zwischen die Walzen 2, 3 eingeführt, die nunmehr ihre Drehrichtung geändert haben und in die Drehrichtung D₂ drehen. Demgemäß wird das Werkstück 1 entgegen der Walzrichtung W in reversierender Walzrichtung WR durch die Walzen 2, 3 gefördert, wobei mit diesem zweiten Walzstich 2.2 - 3.2 eine weitere Verformung des Werkstücks 1 durch die Profilform der Walzsegmente der Walzen 2, 3 bewirkt wird.

Analog zur vorbeschriebenen Situation übernimmt der erste Roboter 5 mit seinem Greifelement 6 das Werkstück 1 an seinem in Fig. 4 rechten axialen Ende aus dem Walzeingriff. Entsprechend wurde das in Fig. 4 linke axiale Ende vom Greifelement 9 losgelassen, nachdem der auslaufseitige Bereich 7 erreicht wurde, und es kann sich nun ein dritter Walzstich 2.3 - 3.3 mit Bewegung des ersten Roboters 5 in Walzrichtung W und erneuter Umkehr der Drehrichtung der Walzen 2, 3 wieder in Drehrichtung D 1 anschließen.

Die Walzen 2, 3 werden also von Stich zu Stich 2.1 - 3.1, 2.2 - 3.2, 2.3 - 3.3, 2.n - 3.n von "vorwärts" auf "rückwärts" umgesteuert. Alle Typen von Motoren zum Antrieb der Walzen, die dies möglich machen, können genutzt werden.

Je ein Roboter mit Zange (Greifer) für das Einführen und das Entnehmen des Werkstücks wird einlaufseitig und auslaufseitig eingesetzt, wobei die Zange die verschiedenen, zumeist symmetrischen Werkstückenden greifen kann.

Ein Roboter kann Werkstücke aus einem Ofen entnehmen, ein anderer gegenüberliegender Roboter kann Werkstücke in eine Presse einlegen. Während der Roboter, der das Werkstück in die Presse einlegt, seine Arbeit verrichtet, kann der erstgenannte Roboter schon das Werkstück in das Reckwalzwerk einführen.

### Bezugszeichenliste:

- 1: Werkstück (Walzgut)
- 1': Rohteil
- 1": Fertigteil
- 2: Walze
- 3: Walze

- Walzstich: 2.1 - 3.1
- Walzstich: 2.2 - 3.2
- Walzstich: 2.3 - 3.3
- Walzstich: 2.n - 3.n

- 4: einlaufseitiger Bereich
- 5: erster Roboter
- 6: Greifelement
- 7: auslaufseitiger Bereich
- 8: zweiter Roboter
- 9: Greifelement

- U: Umfang
- D₁: erste Drehrichtung
- D₂: zweite Drehrichtung
- W: Walzrichtung
- WR: Walzrichtung reversierend

## Patentansprüche

1. Verfahren zum Vorformen eines blockförmigen, runden, ovalen oder vierkantförmigen metallischen Werkstücks als Ausgangsmaterial durch Walzen in einer Reckwalzmaschine, bei dem das Werkstück (1) zwischen mindestens einem Walzenpaar in mehreren Walzstichen gewalzt wird, wobei die Walzen (2, 3) des Walzenpaars von mindestens einem eine Drehrichtungsänderung erlaubenden Antrieb angetrieben sind und für die nacheinander folgenden Walzstiche mindestens ein Kaliber bereitstellende Werkzeuge tragen, die entlang ihres Umfangs (U) ein veränderliches Walzprofil aufweisen und das Verfahren die Schritte umfasst:
a) Durchführung eines ersten Walzstichs (2.1, 3.1), bei dem das Werkstück (1) bis zu einem ersten Umformgrad verformt wird und bei dem die Walzen (2, 3) in eine erste Drehrichtung (D₁) drehen, wobei das Werkstück (1) in einer ersten walzrichtung (W) zwischen den Walzen (2, 3) hindurchgeführt wird.
b) Durchführung eines zweiten Walzstichs (2.2, 3.2), bei dem nach Umsteuern der Drehrichtung der Walzen (2, 3) das Werkstück (1) erneut gewalzt und bis zu einem zweiten Umformgrad verformt wird, wobei die Walzen (2, 3) in der der ersten Drehrichtung (D₁) entgegengesetzten Drehrichtung (D₂) drehen und wobei das Werkstück (1) entgegen der ersten Walzrichtung (W) in reversierender Walzrichtung (WR) zwischen den Walzen (2, 3) hindurchgeführt wird,
c) gegebenenfalls Wiederholung des Schritts a) als dritten Walzstich (2.3, 3.3) mit gegenüber dem Schritt b) entgegengesetzter Drehrichtung (D 1) und Hindurchführung des Werkstückes (1) durch die Walzen (2, 3) in erster Walzrichtung (W),
d) gegebenenfalls Wiederholung des Schritts b) als weiteren Walzstich mit gegenüber dem Schritt c) entgegengesetzter Drehrichtung (D 2) und Hindurchführen des Werkstückes (1) durch die Walzen (2, 3) in reversierender Walzrichtung (WR), sowie
e) gegebenenfalls Wiederholung der Schritte c) und d) als Folge-Walzstiche (2.n, 3.n).
**dadurch gekennzeichnet,**
**dass** In einem einlaufseitigen Bereich (4) der Reckwalzmaschine ein erster Roboter (5) mit einem ersten Greifelement (6) zum Greifen eines axialen, hinteren Endes des Werkstücks (1) angeordnet ist, wobei das sowohl in der Walzrichtung als auch in der reversierenden Walzrichtung zu bewegende erste Greifelement (6) durch den ersten Roboter (5) in der ersten Walzrichtung (W) bewegt wird, wobei das gegriffene Werkstück (1) mit seinem vorderen Ende bis zum Erreichen des Walzeneingriffs zwischen die Walzen (2, 3) des Walzenpaares eingeführt wird, und dass in einem auslaufseltigen Bereich (7) der Reckwalzmaschine ein zweiter Roboter (8) mit einem sowohl in der Walzrichtung als auch in der reversierenden Walzrichtung zu bewegenden zweiten Greifelement (9) zum Greifen des axialen, vorderen Endes des Werkstücks (1) nach dessen Freigabe durch den ersten Roboter angeordnet Ist, wobei das zweite Greifelement (9) durch den zweiten Roboter (8) In der reversierenden Walzrichtung (WR) bewegt wird, wobei das an seinem axialen, vorderen Ende gegriffene Werkstück (1) nunmehr mit seinem voreilenden hinteren Ende bis zum Erelchen des Welzeneingriffs zwischen die Walzen (2, 3) des Walzenpaares eingeführt wird.

2. Verfahren nach Anspruch 1,
**dadurch gekennzeichnet,**
**dass** die Greifelemente (6, 9) so verfahren werden, dass sie nicht in den Bereich zwischen den Walzen (2, 3) gelangen.

3. Walzmaschine zum Vorformen eines blockförmigen, runden, ovalen oder vierkantförmigen metallischen Werkstücks als Ausgangsmaterial durch Walzen in einer Reckwalzmaschine, bei dem das Werkstück (1) zwischen mindestens einem Walzenpaar in mehreren Walzstichen gewalzt wird, wobei die Walzen (2, 3) des Walzenpaars von mindestens einem eine Drehrichtungsänderung erlaubenden Antrieb angetrieben sind und für die nacheinander folgenden Walzstiche mindestens ein Kaliber bereitstellende Werkzeuge tragen, die entlang ihres Umfangs (U) ein veränderliches Walzprofil aufweisen, wobei das Walzen die Schritte umfasst:
a) Durchführung eines ersten Walzstichs (2.1, 3.1), bei dem das Werkstück (1) bis zu einem ersten Umformgrad verformt wird und bei dem die Walzen (2, 3) in eine erste Drehrichtung (D₁) drehen, wobei das Werkstück (1) in einer ersten Walzrichtung (W) zwischen den Walzen (2, 3) hindurchgeführt wird,
b) Durchführung eines zweiten Walzstichs (2.2, 3.2), bei dem nach Umsteuern der Drehrichtung der Walzen (2, 3) das Werkstück (1) erneut gewalzt und bis zu einem zweiten Umformgrad verformt wird, wobei die Walzen (2, 3) in der der ersten Drehrichtung (D₁) entgegengesetzten Drehrichtung (D₂) drehen und wobei das Werkstück (1) entgegen der Walzrichtung (W) in reversierender Walzrichtung (WR) zwischen den Walzen (2, 3) hindurchgeführt wird,
c) gegebenenfalls Wiederholung des Schritts a) als dritten Walzstich (2.3, 3.3) mit gegenüber dem Schritt b) entgegengesetzter Drehrichtung (D 1) und Hindurchführung des Werkstückes (1) durch die Walzen (2, 3) in erster Walzrichtung (W),
d) gegebenenfalls Wiederholung des Schritts b) als weiteren Walzstich mit gegenüber dem Schritt c) entgegengesetzter Drehrichtung (D 2) und Hindurchführen des Werkstückes (1) durch die Walzen (2, 3) In reversierender Walzrichtung (WR), sowie
e) gegebenenfalls Wiederholung der Schritte c) und d) als Folge-Walzstiche (2.n, 3.n), insbesondere zur Durchführung des Verfahrens nach den Ansprüchen 1 und 2,
**dadurch gekennzeichnet,**
**dass** im einlaufseitigen Bereich (4) und Im auslaufseitigen Bereich (7) je ein m Roboter (5, 8) mit je einem Greifelement (6, 9) zum Greifen eines axialen Endes des Werkstücks (1) vorgesehen ist, wobei das jeweilige Greifelement (6, 9) so-wohl in Walzrichtung (W) als auch in reversierender Walzrichtung (WR) translatorisch bewegt werden kann.

4. Walzmaschine nach Anspruch 3,
**dadurch gekennzeichnet,**
**dass** beide Walzen (2, 3) über einen Getriebezug mit einem gemeinsamen Antriebselement in Verbindung stehen, das zum Antrieb des Walzenpaares in beide Drehrichtungen (D₁, D₂) geeignet ist.

5. Walzmaschine nach Anspruche 3 oder 4, **gekennzeichnet durch** mindestens einen drehwinkeiregelbaren Elektromotor als Antriebselement.

## Claims

1. A method for preforming starting material in the form of a block-shaped, round, oval or square metallic workpiece by means of rolling in a forge rolling machine, in which the workpiece (1) is rolled between at least one pair of rolls in several rolling passes, wherein the rolls (2, 3) of the pair of rolls are driven by at least one drive that makes it possible to change the rotating direction and carry tools that make available at least one groove for the successive rolling passes and have a variable rolling profile along their circumference (U), with the method comprising the following steps:
a) carrying out a first rolling pass (2.1, 3.1), in which the workpiece (1) is deformed up to a first degree of deformation and in which the rolls (2, 3) rotate in a first rotating direction (D₁), wherein the workpiece (1) is guided between the rolls (2, 3) in a first rolling direction (W),
b) carrying out a second rolling pass (2.2, 3.2), in which the workpiece (1) is rolled anew after changing the rotating direction of the rolls (2, 3) and deformed up to a second degree of deformation, wherein the rolls (2, 3) rotate in an opposite rotating direction (D₂) referred to the first rotating direction (D₁), and wherein the workpiece (1) is guided between the rolls (2, 3) in a reversed rolling direction (WR) referred to the first rolling direction (W),
c) if applicable, repeating step a) as a third rolling pass (2.3, 3.3) with opposite rotating direction (D1) referred to step b), wherein the workpiece (1) is guided through the rolls (2, 3) in the first rolling direction (W),
d) if applicable, repeating step b) as an additional rolling pass with opposite rotating direction (D2) referred to step c), wherein the workpiece (1) is guided through the rolls (2, 3) in the reversed rolling direction (WR), and
e) if applicable, repeating steps c) and d) as subsequent rolling passes (2.n, 3.n),
**characterized in**
**that** a first robot (5) with a first gripping element (6) for gripping an axial rear end of the workpiece (1) is arranged in a region (4) on the intake side of the forge rolling machine, wherein the first gripping element (6) to be moved in the rolling direction, as well as in the reversed rolling direction, is moved by the first robot (5) in the first rolling direction (W), and wherein the gripped workpiece (1) is inserted between the rolls (2, 3) of the pair of rolls with its front end until it engages between the rolls, and in that a second robot (8) with a second gripping element (9) to be moved in the rolling direction, as well as in the reversed rolling direction, is arranged in a region (7) on the outlet side of the forge rolling machine in order to grip the axial front end of the workpiece (1) after it was released by the first robot, wherein the second gripping element (9) is moved by the second robot (8) in the reversed rolling direction (WR), and wherein the workpiece (1) gripped on its axial front end is now inserted between the rolls (2, 3) of the pair of rolls with its leading rear end until it engages between the rolls.

2. The method according to Claim 1,
**characterized in**
**that** the gripping elements (6, 9) are displaced in such a way that they are not positioned in the region between the rolls (2, 3).

3. A rolling machine for preforming starting material in the form of a block-shaped, round, oval or square metallic workpiece by means of rolling in a forge rolling machine, in which the workpiece (1) is rolled between at least one pair of rolls in several rolling passes, wherein the rolls (2, 3) of the pair of rolls are driven by at least one drive that makes it possible to change the rotating direction and carry tools that make available at least one groove for the successive rolling passes and have a variable rolling profile along their circumference (U), with the rolling process comprising the following steps:
a) carrying out a first rolling pass (2.1, 3.1), in which the workpiece (1) is deformed up to a first degree of deformation and in which the rolls (2, 3) rotate in a first rotating direction (D₁), wherein the workpiece (1) is guided between the rolls (2, 3) in a first rolling direction (W),
b) carrying out a second rolling pass (2.2, 3.2), in which the workpiece (1) is rolled anew after changing the rotating direction of the rolls (2, 3) and deformed up to a second degree of deformation, wherein the rolls (2, 3) rotate in an opposite rotating direction (D₂) referred to the first rotating direction (D₁), and wherein the workpiece (1) is guided between the rolls (2, 3) in a reversed rolling direction (WR) referred to the first rolling direction (W),
c) if applicable, repeating step a) as a third rolling pass (2.3, 3.3) with opposite rotating direction (D1) referred to step b), wherein the workpiece (1) is guided through the rolls (2, 3) in the first rolling direction (W),
d) if applicable, repeating step b) as an additional rolling pass with opposite rotating direction (D2) referred to step c) wherein the workpiece (1) is guided through the rolls (2, 3) in the reversed rolling direction (WR), and
e) if applicable, repeating steps c) and d) as subsequent rolling passes (2.n, 3.n), particularly for carrying out the method according to Claims 1 and 2,
**characterized in**
**that** a robot (5, 8) is respectively arranged in the intake region (4) and in the outlet region (7) and respectively features a gripping element (6, 9) for gripping an axial end of the workpiece (1), wherein the respective gripping element (6, 9) can be moved in a translatory fashion in the rolling direction (W), as well as in the reversed rolling direction (WR).

4. The rolling machine according to Claim 3,
**characterized in**
**that** both rolls (2, 3) are connected to a common driving element that is suitable for driving the pair of rolls in both rotating directions (D₁, D₂) via a gear mechanism.

5. The rolling machine according to Claim 3 or 4, **characterized by** a drive unit in the form of at least one electric motor with controllable angle of rotation.

## Revendications

1. Procédé de préformage d'une pièce métallique ronde, ovale ou quadrangulaire en forme de bloc servant de matériau initial par laminage dans un laminoir étireur, dans lequel la pièce (1) est laminée en plusieurs passes de laminage entre au moins une paire de cylindres, les cylindres (2, 3) de la paire de cylindres étant entraînés par au moins un organe de commande permettant une modification du sens de rotation et supportant des outils fournissant au moins un calibre pour les passes de laminage successives et présentant le long de leur circonférence (U) un profil de laminage variable et le procédé comprenant les étapes suivantes :
a) réalisation d'une première passe de laminage (2.1, 3.1), lors de laquelle la pièce (1) est déformée jusqu'à un premier degré de déformation et lors de laquelle les cylindres (2, 3) tournent dans un premier sens de rotation (D₁), la pièce (1) étant passée entre les cylindres (2, 3) dans un premier sens de laminage (W),
b) réalisation d'une deuxième passe de laminage (2.2, 3.2), lors de laquelle, après inversion du sens de rotation des cylindres (2, 3), la pièce (1) est à nouveau laminée et déformée jusqu'à un deuxième degré de déformation, les cylindres (2, 3) tournant dans le sens de rotation (D₂) opposé au premier sens de rotation (D₁) et la pièce (1) étant passée dans le sens opposé au premier sens de laminage (W) dans un sens de laminage inversé (WR) entre les cylindres (2, 3),
c) éventuellement répétition de l'étape a) en troisième passe de laminage (2.3, 3.3) avec un sens de rotation (D1) opposé à celui de l'étape b) et passage de la pièce (1) dans les cylindres (2, 3) dans le premier sens de laminage (W),
d) éventuellement répétition de l'étape b) en étape de laminage supplémentaire avec un sens de rotation (D2) opposé à celui de l'étape c) et passage de la pièce (1) dans les cylindres (2, 3) dans le sens de laminage inverse (WR) et
e) éventuellement répétition des étapes c) et d) en passes de laminage suivantes (2.n, 3.n),
**caractérisé en ce que**,
dans une zone (4) située du côté entrée du laminoir étireur, un premier robot (5) doté d'un premier élément préhenseur (6) permettant de saisir une extrémité axiale postérieure de la pièce (1) est disposé, le premier élément préhenseur (6) à déplacer étant déplacé aussi bien dans le sens de laminage que dans le sens de laminage inverse par le premier robot (5) dans le premier sens de laminage (W), la pièce saisie (1) étant introduite par son extrémité antérieure jusqu'à atteindre la prise de laminage entre les cylindres (2, 3) de la paire de cylindres, et que, dans une zone (7) située du côté sortie du laminoir étireur, un second robot (8) doté d'un second élément préhenseur (9) se déplaçant aussi bien dans le sens de laminage que dans le sens de laminage inverse et permettant de saisir l'extrémité axiale antérieure de la pièce (1) après son relâchement par le premier robot est disposé, le second élément préhenseur (9) étant déplacé par le second robot (8) dans le sens de laminage inverse (WR), la pièce (1) saisie par son extrémité axiale antérieure étant alors introduite par son extrémité postérieure meneuse jusqu'à atteindre la prise de laminage entre les cylindres (2, 3) de la paire de cylindres.

2. Procédé selon la revendication 1,
**caractérisé en ce que**
les éléments préhenseurs (6, 9) sont déplacés de manière à ce qu'ils n'arrivent pas dans la zone située entre les cylindres (2, 3).

3. Laminoir de préformage d'une pièce métallique ronde, ovale ou quadrangulaire en forme de bloc servant de matériau initial par laminage dans un laminoir étireur, dans lequel la pièce (1) est laminée en plusieurs passes de la minage entre au moins une paire de cylindres, les cylindres (2, 3) de la paire de cylindres étant entraînés par au moins un organe de commande permettant une modification du sens de rotation et supportant des outils fournissant au moins un calibre pour les passes de laminage successives et présentant le long de leur circonférence (U) un profil de laminage variable, le laminage comprenant les étapes suivantes :
a) réalisation d'une première passe de laminage (2.1, 3.1), lors de laquelle la pièce (1) est déformée jusqu'à un premier degré de déformation et lors de laquelle les cylindres (2, 3) tournent dans un premier sens de rotation (D₁), la pièce (1) étant passée entre les cylindres (2, 3) dans un premier sens de laminage (W),
b) réalisation d'une deuxième passe de laminage (2.2, 3.2), lors de laquelle, après inversion du sens de rotation des cylindres (2, 3), la pièce (1) est à nouveau laminée et déformée jusqu'à un deuxième degré de déformation, les cylindres (2, 3) tournant dans le sens de rotation (D₂) opposé au premier sens de rotation (D₁) et la pièce (1) étant passée dans le sens opposé au premier sens de laminage (W) dans un sens de laminage inverse (WR) entre les cylindres (2, 3),
c) éventuellement répétition de l'étape a) en troisième passe de laminage (2.3, 3.3) avec un sens de rotation (D1) opposé à celui de l'étape b) et passage de la pièce (1) dans les cylindres (2, 3) dans le premier sens de laminage (W),
d) éventuellement répétition de l'étape b) en étape de laminage supplémentaire avec un sens de rotation (D2) opposé à celui de l'étape c) et passage de la pièce (1) dans les cylindres (2, 3) dans le sens de laminage inverse (WR) et
e) éventuellement répétition des étapes c) et d) en passes de laminage suivantes (2.n, 3.n), en particulier pour réaliser le procédé selon les revendications 1 et 2,
**caractérisé en ce que**,
dans la zone (4) située du côté entrée et la zone (7) située du côté sortie, un robot (5, 8) doté d'un élément préhenseur (6, 9) permettant de saisir une extrémité axiale postérieure de la pièce (1) est prévu à chaque fois, l'élément préhenseur respectif (6, 9) pouvant être déplacé en translation aussi bien dans le sens de laminage (W) que dans le sens de laminage inverse (WR).

4. Laminoir selon la revendication 3,
**caractérisé en ce que**
les deux cylindres (2, 3) sont en liaison via un train d'engrenages avec un élément de commande commun qui est apte à entraîner la paire de cylindres dans les deux sens de rotation (D₁, D₂).

5. Laminoir selon la revendication 3 ou 4, **caractérisé par** au moins un moteur électrique à angle de rotation réglable faisant office d'élément de commande.
